# EUROPÄISCHE PATENTSCHRIFT

(11) **EP 0 900 322 B1**
(45) Veröffentlichungstag und Bekanntmachung des Hinweises auf die Patenterteilung: **20.08.2003**
(21) Anmeldenummer: 97924884.6
(22) Anmeldetag: 14.05.1997
(51) Int. Cl.: F01D 5/08, F01D 3/02

(54) **TURBINENWELLE SOWIE VERFAHREN ZUR KÜHLUNG EINER TURBINENWELLE**
TURBINE SHAFT AND PROCESS FOR COOLING A TURBINE SHAFT
ARBRE DE TURBINE ET PROCEDE DE REFROIDISSEMENT D'UN ARBRE DE TURBINE

(30) Priorität: 23.05.1996 DE 19620828
(43) Veröffentlichungstag der Anmeldung: 10.03.1999
(73) Patentinhaber: SIEMENS AKTIENGESELLSCHAFT, 80333 München (DE)
(72) Erfinder: DROSDZIOK, Armin, D-45327 Essen (DE); REMBERG, Axel, D-45470 Mülheim an der Ruhr (DE); MÜHLE, Ernst-Erich, D-45470 Mülheim an der Ruhr (DE)
(86) Internationale Anmeldenummer: DE9700970
(87) Internationale Veröffentlichungsnummer: WO97044568

(56) Entgegenhaltungen:
- CH-A- 133 001
- DE-A- 3 209 506
- DE-A- 3 406 071
- US-A- 3 291 447
- US-A- 4 465 429
- PATENT ABSTRACTS OF JAPAN vol. 007, no. 246 (M-253), 2.November 1983 & JP 58 133402 A (TOKYO SHIBAURA DENKI KK), 9.August 1983,
- PATENT ABSTRACTS OF JAPAN vol. 009, no. 003 (M-349), 9.Januar 1985 & JP 59 155503 A (TOSHIBA KK), 4.September 1984,
- PATENT ABSTRACTS OF JAPAN vol. 009, no. 326 (M-441), 21.Dezember 1985 & JP 60 159304 A (TOSHIBA KK), 20.August 1985,
- BERGMANN D ET AL: "MASSNAHMEN ZUR MODERNISIERUNG UND LEBENSDAUERVERLAENGERUNG AN DAMPFTURBINENKOMPONENTEN" VGB KRAFTWERKSTECHNIK, Bd. 71, Nr. 2, 1.Februar 1991, Seiten 116-122, XP000201051

## Beschreibung

Die Erfindung betrifft eine Turbinenwelle, welche entlang einer Hauptachse gerichtet ist, und einen Einströmbereich für Fluid aufweist, an den sich in axialer Richtung zumindest zwei untereinander beabstandete Ausnehmungen zur Aufnahme zumindest einer jeweiligen Turbinenschaufel anschließen. Die Erfindung betrifft weiterhin ein Verfahren zur Kühlung eines Einströmbereichs einer in einer Turbine, insbesondere einer Dampfturbine, angeordneten Turbinenwelle.

Die DE 32 09 506 A1 behandelt eine axial beaufschlagte Dampfturbine, insbesondere in zweiflutiger Ausführung. Im Bereich der Dampfeinströmung ist zwischen der Welle und einer ringförmigen Wellenabschirmung ein Ringkanal gebildet. Die Welle hat im Bereich der Dampfeinströmung eine rotationssymmetrische Vertiefung. In diese Vertiefung ragt teilweise die ringförmige Wellenabschirmung hinein, welche über die ersten Leitschaufelreihen mit dem Gehäuse der Turbine verbunden und durch diese getragen ist. Die Wellenabschirmung weist zur Dampfeinleitung Durchführungen auf, die zentrisch zu dem Einströmbereich und zwischen den ersten Leitschaufeln angeordnet sind und tangential in den Spalt zwischen der rotierenden Welle und der feststehenden, vom Gehäuse getragenen Abschirmung münden.

Die DE 34 06 071 A1 zeigt eine ringförmige Wellenabschirmung, die zwischen den beiden Kränzen der ersten Leitschaufelreihen angeordnet ist. Durch die Wellenabschirmung erfolgt eine Abschirmung des Außenumfangs bzw. der Oberfläche der Turbinenwelle gegenüber dem Frischdampf. Die Wellenabschirmung weist stromauf der Kränze Einlässe auf, durch die ein Teilstrom des Frischdampfs gedrosselt in einen Spalt zwischen der Wellenabschirmung und der Turbinenwelle gelangt. Die Einlässe sind so geneigt, daß der Frischdampf eine Strömungskomponente in Umfangsrichtung der Turbinenwelle erhält. An dem Innenumfang der Wellenabschirmung sowie an der Turbinenwelle können Hilfs-Leit- bzw. Hilfs-Laufschaufeln vorgesehen sein.

Zur Steigerung des Wirkungsgrades einer Dampfturbine trägt die Verwendung von Dampf mit höheren Drücken und Temperaturen bei, insbesondere sogenannte überkritische Dampfzustände, mit einer Temperatur von beispielsweise über 550 °C. Die Verwendung von Dampf mit einem solchen Dampfzustand stellt erhöhte Anforderungen an eine entsprechend beaufschlagte Dampfturbine, insbesondere an die Turbinenwelle der Dampfturbine.

In dem Patent Abstracts of Japan zu der japanischen Patentanmeldung JP 58/133402 A1 ist eine zweiflutige Dampfturbine beschrieben, die in Kammerbauweise ausgeführt ist. Hierbei sind auf die Turbinenwelle Radscheiben aufgebracht, an deren jeweiligen äußeren Ende die Turbinenlaufschaufeln angeordnet sind. In dem Mittelbereich der Turbinenwelle, in dem das Aktionsfluid einströmt, ist eine Abdeckplatte angeordnet, die durch die jeweiligen ersten Leitschaufelreihen gehalten wird. Diese am oberen Ende der Radscheiben angeordnete Abdeckplatte bildet einen nicht dichten Abschluß für einen Raumbereich, welcher durch die Flanken der Radscheiben einerseits sowie die Turbinenwelle andererseits gebildet ist. In den diesen Raumbereich begrenzenden Radscheiben sind Öffnungen zum Einströmen von Aktionsfluid in den Raumbereich vorgesehen. Die Öffnungen weisen eine unterschiedliche Größe auf, so daß in dem Raumbereich ein Unterdruck erzeugt wird, so daß durch zumindest eine Radscheibe Aktionsfluid in den Raumbereich einströmen kann.

Aufgabe der Erfindung ist es, eine Turbinenwelle anzugeben, welche in einem thermisch hoch belasteten Bereich, insbesondere einem Einströmbereich für Aktionsfluid, kühlbar ist.
Eine weitere Aufgabe der Erfindung liegt darin, ein Verfahren zur Kühlung einer in einer Turbine angeordneten Turbinenwelle, insbesondere eines Einströmbereiches der Turbinenwelle, anzugeben.

Erfindungsgemäß wird die auf eine Turbinenwelle gerichtete Aufgabe durch eine Turbinenwelle gelöst, welche entlang einer Hauptachse gerichtet ist, einen Einströmbereich für Aktionsfluid, zumindest zwei untereinander sowie von dem Einströmbereich axial beabstandete Ausnehmungen zur Aufnahme zumindest einer jeweiligen Turbinenschaufel und einen dem Einströmbereich zugeordneten Hohlraum aufweist, welcher mit einer Zuleitung und einer Ableitung eines Teilstroms des Aktionsfluids als Kühlfluid verbunden ist. Die Zuleitung führt stromab einer ersten Ausnehmung von der Wellenoberfläche in den Hohlraum hinein, und die Ableitung führt von dem Hohlraum an dis Wellenoberfläche stromab einer zweiten Ausnehmung. Diese zweite Ausnehmung liegt weiter stromab als die erste Ausnehmung. Hierdurch ist gewährleistet, daß im Bereich der zweiten Ausnehmung sowohl ein geringerer Druck als auch eine geringere Temperatur des Aktionsfluides vorliegt als im Bereich der ersten Ausnehmung. Wird als Kühlfluid zur Kühlung der Turbinenwelle das Aktionsfluid zum Antrieb der Turbinenwelle verwendet, so ist hierdurch gewährleistet, daß sich bereits aufgrund des Temperatur- und/oder Druckgradienten eine Strömung durch den Hohlraum hinweg ausbildet. Der Hohlraum ist vorzugsweise zur Wellenachse rotationssymmetrisch.

Durch die Kühlung des Wellenwerkstoffs wird eine deutliche Erhöhung der Tragfähigkeit desselben bewirkt und damit eine rationellere Bauweise, z.B. der Einsatz konventioneller, kostengünstiger Wellenwerkstoffe auch im Bereich sehr hoher Dampfeintrittstemperaturen, ermöglicht.

Bei einer Beaufschlagung der Turbinenwelle mit Aktionsfluid, insbesondere Dampf eines überkritischen Dampfzustandes, ist durch Zuführung von Kühlfluid in den Hohlraum hinein eine Kühlung der Turbinenwelle in dem Einströmbereich erreicht. Das Kühlfluid, welches zur Kühlung der Turbinenwelle dem Hohlraum zugeführt wird, kann hierbei ein Teilstrom von bereits abgekühltem der Turbinenwelle in dem Einströmbereich zugeführtem Aktionsfluid, insbesondere Dampf, sein. In dem Hohlraum wird das zur Kühlung verwendete Kühlfluid durch Wärmeübertragung erhitzt. Entspricht das Kühlfluid dem Aktionsfluid zum Betrieb der Turbine, in welcher die Turbinenwelle angeordnet ist, so stellt der Hohlraum einen Zwischenüberhitzer dar. Das darin zwischenüberhitzte Kühlfluid kann der Turbine, insbesondere der Dampfturbine, an geeigneter Stelle wieder (als Aktionsfluid) zugeführt werden oder durch eine Anzapfung aus dieser heraus geführt werden.

Bei einer Turbinenwelle für eine zweiflutige Turbine, insbesondere Mitteldruck-Dampfturbine, ist der Einströmbereich vorzugsweise entlang der Hauptachse im Mittelbereich der Turbinenwelle angeordnet. Der Einströmbereich dient zusätzlich einer Teilung des einströmenden, die Turbine antreibenden, Aktionsfluides. Der Hohlraum ist in radialer Richtung, vorzugsweise tiefgedreht und liegt in axialer Richtung zwischen den jeweils ersten Laufschaufelreihen.

Bei einer einflutigen Turbine liegt der Einströmbereich in einem Endbereich der Turbinenwelle, wobei erfindungsgemäß die Ableitung durch das Gehäuse hindurchführt, beispielsweise in den Dampfströmungsbereich zurück und zwar stromab der ersten Ausnehmung. Hierdurch ist ebenfalls ein Druck- und/oder Temperaturunterschied zwischen Eingang der Zuleitung und Ausgang der Ableitung gewährleistet. Die Ableitung kann ebenfalls zu einer Anzapfung führen, so daß das aus dem Hohlraum ausströmende Kühlfluid unmittelbar aus der Dampfturbine abgezogen werden kann. Der Endbereich ist vorzugsweise als ein Kolben mit vergrößertem Durchmesser ausgebildet. Dieser Kolben weist eine Dichtung auf, die den Dampfströmungsbereich zwischen Turbinenwelle und Gehäuse der Turbine abdichtet. Der Hohlraum ist hierbei vorzugsweise zwischen der Ausnehmung für die erste Laufschaufelreihe und dem Kolben ausgebildet. Die Ableitung führt vorzugsweise von dem Hohlraum in den Kolben hinein und mündet dort im Bereich der Dichtung.

Vorzugsweise weist die Zuleitung und/oder die Ableitung eine weitgehend axiale Bohrung und eine weitgehend radiale Bohrung auf. Die radiale Bohrung führt von der Wellenoberfläche in die Turbinenwelle hinein und geht in die axiale Bohrung über, welche sich von dem Hohlraum in axialer Richtung erstreckt. Durchmesser der Zu- und Ableitung sind jeweils den entsprechenden Dampfzuständen und der gewünschten Kühlung angepaßt. Entsprechend ist die Größe des Hohlraums an die erforderliche Kühlleistung angepaßt.

Der Hohlraum ist vorzugsweise durch einen, insbesondere zur Wellenachse rotationssymmetrischen, Deckel verschlossen, welcher gleichzeitig auch als Strömungsumlenkungselement dienen kann. Der Deckel ist vorzugsweise mit der Turbinenwelle verschweißt, wodurch sichergestellt ist, daß Kühlfluid und Aktionsfluid in dem Einströmbereich getrennt voneinander geführt werden. Strömungsverluste infolge einer Durchmischung sind somit vermieden. Das Kühlfluid steht in dem Hohlraum in keinem unmittelbaren Kontakt mit dem an der Außenoberfläche des Deckels auftreffenden heißen Aktionsfluid, welches insbesondere Dampf mit einem überkritischen Dampfzustand ist. Der Deckel dient als Wärmeübertrager, so daß Wärme von der Turbinenwelle sowohl über den Deckel als auch über die Wandungen des Hohlraums an das Kühlfluid übertragen wird.

Die Turbinenwelle mit einer Kühlung im Einströmbereich von heißem Aktionsfluid eignet sich besonders in einer Dampfturbine, welche mit Dampf mit einem überkritischen Dampfzustand beaufschlagt wird. Die Dampfturbine kann hierbei eine zweiflutige Mitteldruck-Teilturbine oder eine einflutige Dampfturbine sein. Die Dampfturbine ist bereits durch Zuführung von Frischdampf hinter der ersten Laufschaufelreihe so kühlbar, daß ein sicherer Betrieb der Turbinenwelle bei Dampfzuständen mit Temperaturen über 550 °C gewährleistet ist.

Die auf ein Verfahren zur Kühlung eines Einströmbereichs in einer Turbine, insbesondere einer Dampfturbine, angeordneten Turbinenwelle wird erfindungsgemäß dadurch gelöst, daß stromab einer ersten Laufschaufelreihe Aktionsfluid, insbesondere Dampf mit einem überkritischen Dampfzustand, als Kühlfluid in einen dem Einströmbereich zugeordneten Hohlraum strömt und von dort über eine Ableitung aus der Turbinenwelle herausgeführt wird. Hierdurch wird Wärme von dem einströmenden Aktionsfluid, welche an die Turbinenwelle abgegeben wurde, über die Wandungen des Hohlraums an das in den Hohlraum geleitete Kühlfluid abgegeben, so daß eine Kühlung der Turbinenwelle gewährleistet ist. Der als Kühlfluid dienende Teilstrom des Aktionsfluids wird bei einem ersten Druckniveau in dem Einströmbereich entnommen und bei einem zweiten, gegenüber dem ersten Druckniveau niedrigeren, Druckniveau aus der Turbinenwelle herausgeführt. Diese Kühlung ist konstruktiv einfach durch Ausbildung eines entsprechenden Hohlraumes, beispielsweise durch Tiefdrehen, mit zugehöriger Ab- und Zuleitung herstellbar. Mögliche Beeinflussungen durch die Ausbildung des Hohlraumes hinsichtlich der thermomechanischen Eigenschaften der Turbinenwelle werden durch die durchgeführte Kühlung mehr als kompensiert. Die Turbinenwelle mit Kühlung des Einströmbereiches eignet sich daher besonders auch für Dampf mit überkritischem Dampfzustand mit Temperaturen von über 550 °C.

Das Kühlfluid wird insbesondere bei einer mit Dampf beaufschlagten zweiflutigen Mitteldruck-Teilturbine stromab einer zweiten Laufschaufelreihe, die weiter stromab als die erste Laufschaufelreihe angeordnet ist, aus der Turbinenwelle herausgeführt. Da zwischen der Einströmung in die Zuleitung und der Ausströmung aus der Ableitung ein Druck- und/oder Temperaturgradient vorherrscht, wird die Strömung des Kühlfluides durch den Hohlraum ohne Zwangsmaßnahmen aufrechterhalten.

Bei einer einflutigen Turbine, insbesondere einer Mitteldruck-Teilturbine, wird das Kühlfluid aus dem Hohlraum über einen Endbereich der Turbinenwelle durch die Ableitung in das die Turbinenwelle umschließende Gehäuse geführt. Hier kann das Kühlfluid unmittelbar in eine Anzapfung oder stromab einer weiter stromab als die erste Laufschaufelreihe liegenden Leitschaufelreihe wieder (als Aktionsfluid) in die Dampfströmung zwischen Gehäuse und Turbinenwelle eingeleitet werden. Der aus dem die Turbinenwelle antreibenden Dampfstrom abgeführte Teilstrom wird somit erneut nutzbar gemacht, so daß allenfalls eine geringfügige Beeinflussung des Wirkungsgrades der Turbine auftritt. Da zudem das in den Hohlraum einströmende Kühlfluid aufgeheizt wird - der Hohlraum wirkt somit als Zwischenüberhitzer - ist sogar gegebenenfalls eine Wirkungsgradsteigerung zu erreichen.

Dem Hohlraum wird vorzugsweise ein Volumenstrom an Dampf von 1 % bis 4 %, insbesondere 1,5 bis 3 %, des gesamten Frischdampfvolumenstroms, welcher die Turbinenwelle antreibt, zugeführt. Die zugeführte der Kühlung dienende Menge an Dampf hängt von Einzelparametern, wie Dampfzuständen, verwendete Materialien und Leistungsgröße der Dampfturbinenanlage, ab.

Anhand der in der Zeichnung dargestellten Ausführungsbeispiele werden die Turbinenwelle sowie das Verfahren zur Kühlung der Turbinenwelle näher erläutert. Es zeigen schematisch und nicht maßstäblich
- FIG 1: einen Ausschnitt eines Längsschnittes durch eine zweiflutige Mitteldruck-Teilturbine und
- FIG 2: einen Längsschnitt einer einflutigen Mitteldruck-Dampfturbine.

Gleiche Bezugszeichen haben in FIG 1 und FIG 2 jeweils die gleiche Bedeutung.

In FIG 1 ist ein Ausschnitt eines Längsschnittes durch eine zweiflutige Mitteldruck-Teilturbine 15 einer Dampfturbinenanlage dargestellt. In einem Gehäuse 19 ist eine Turbinenwelle 1 angeordnet. Die Turbinenwelle 1 erstreckt sich entlang einer Hauptachse 2 und weist in ihrem Mittelbereich 10 einen Einströmbereich 3 für Aktionsfluid 4a, insbesondere Dampf mit einem überkritischen Dampfzustand, auf. Das Gehäuse 19 hat einen dem Einströmbereich 3 zugeordneten Dampfeintritt 22, so daß Dampf zwischen das Gehäuse 19 und die Turbinenwelle 1 einströmt. Der Dampf wird in dem Einströmbereich 3 in zwei Teilströme, wie durch Strömungspfeile dargestellt, geteilt. Die Dampfturbine 15 weist einen vorzugsweisen tiefgedrehten in ihrem Mittelbereich 10 angeordneten Hohlraum 7 auf. Dieser Hohlraum 7 ist an seiner dem Dampfeintritt 22 zugewandten Seite durch einen Deckel 11 verschlossen, welcher mit der Turbinenwelle 1 verschweißt ist. Der Deckel 11 ist in Richtung des Dampfeintrittes 22 gewölbt, so daß hierdurch die Teilung des Dampfes 4a in zwei Dampfteilströme unterstützt wird. Die Turbinenwelle 1 weist in axialer Richtung sich an den Einströmbereich 3 anschließende und jeweils voneinander beabstandete Ausnehmungen 5a und 5b auf. Diese Ausnehmung 5a, 5b dienen der Aufnahme von Turbinenschaufeln 6a,6b, die jeweils eine Laufschaufelreihe 16 bzw. 17 bilden. Der Übersichtlichkeit halber sind weitere Ausnehmungen sowie darin angeordnete Laufschaufeln nicht dargestellt. Vor jeder Laufschaufelreihe 16,17 ist an dem Gehäuse 19 eine entsprechende Leitschaufelreihe 21 vorgesehen. Stromab der ersten Ausnehmung 5a des in FIG 1 nach rechts strömenden Teildampfstromes ist eine im wesentlichen radial verlaufende in das Innere der Turbinenwelle 1 führende Bohrung 14 dargestellt. Diese Bohrung 14 geht in eine axiale Bohrung 13 über, welche in den Hohlraum 7 mündet. Die beiden Bohrungen 14 und 13 bilden eine Zuleitung 8, die die Wellenoberfläche 12 strömungstechnisch mit dem Hohlraum 7 verbindet. Hierdurch gelangt ein Teil des Dampfes 4 entsprechend der Strömungspfeile stromab der ersten Laufschaufelreihe 16 in den Hohlraum 7 hinein. Von dem Hohlraum 7 führt eine weitere axiale Bohrung 13, an der der Zuleitung 8 gegenüberliegenden Seite des Hohlraums 7 in die Turbinenwelle 1 hinein. Diese axiale Bohrung 13 geht in eine im wesentlichen radiale Bohrung 14 über, welche an der Wellenoberfläche 12 stromab einer zweiten Ausnehmung 5b mündet. Letztere beiden Bohrungen 13 und 14 stellen eine Ableitung 9 dar, durch die Dampf 4b aus dem Hohlraum 7 in den gemäß FIG 1 nach links abgelenkten Dampfteilstrom zurückgeführt wird.

In dem durch den Deckel 11 abgeschlossenen Hohlraum 7 findet eine Zwischenüberhitzung des als Kühlfluid dienenden Dampfes 4b statt, wodurch neben einer Kühlung der Turbinenwelle 1 gegebenenfalls auch eine Wirkungsgraderhöhung der Dampfturbine 15 erreichbar ist. Der durch die Zuleitung 8, den Hohlraum 7 und Ableitung 9 geführte Volumenstrom an Dampf 4b hängt von der abzuführenden Wärmemenge, der Leistungsgröße der Dampfturbine 15 sowie anderen Parametern ab. Er kann zwischen 1,5 % und 3,0 % des gesamten Frischdampfvolumenstroms liegen. Gegebenenfalls ist um eine unsymmetrische Beaufschlagung der linksseitig und rechtsseitig des Einströmbereiches angeordneten Turbinenschaufeln 6a,6b infolge des Dampfdurchsatzes durch den Hohlraum 7 zu vermeiden, eine geeignete Aufteilung des gesamten Frischdampfstromes in zwei annähernd gleiche nach links bzw. rechts strömende Teilströme vorgesehen. Durch die Kühlung der Turbinenwelle 1 in dem Einströmbereich 3 werden deren thermomechanische Eigenschaften verbessert und eine Beständigkeit der Turbinenwelle 1 auch bei Hochtemperaturbelastungen von über 550 °C sichergestellt.

In FIG 2 ist in einem Längsschnitt eine einflutige Mitteldruck-Dampfturbine 15 dargestellt, wobei der Übersichtlichkeit halber lediglich der oberhalb einer Hauptachse 2 liegende Teil gezeigt ist. Die Dampfturbine 15 hat ein Gehäuse 19, in dem sich eine entlang der Hauptachse 2 erstreckende Turbinenwelle 1 dargestellt ist. In einem Endbereich 18 ist die Turbinenwelle 1 mit einer Wellendichtung 24 gegenüber dem Gehäuse 19 abgedichtet. Der Dampf 4a zum Antrieb der Turbinenwelle 1 wird durch einen Dampfeintritt 22 der Dampfturbine 15 zugeführt und strömt im wesentlichen entlang der Hauptachse 2 durch alternierend angeordnete Laufschaufelreihen 16,17 und Leitschaufelreihen 21 zu einem Abströmstutzen 23. An den Dampfeintritt 22 schließt sich ein Einströmbereich 3 an, der zwischen dem Endbereich 18 und der ersten Laufschaufelreihe 16 liegt. In diesem Einströmbereich 3 weist die Turbinenwelle 1 einen Hohlraum 7 auf, welcher mit einem Dekkel 11 zu dem Einströmbereich 3 hin verschlossen ist. Stromab der ersten Laufschaufelreihe 16 führt eine Zuleitung 8 durch die Turbinenwelle 1 hindurch zu dem Hohlraum 7. Von diesem Hohlraum 7 führt eine Ableitung 9 durch die Turbinenwelle 1 hindurch zu der Wellendichtung 24 und von dort durch das Gehäuse 19 hindurch zu einer Anzapfstelle 20. Zwischen der ersten Laufschaufelreihe 16 und der Anzapfstelle 20 liegt ein Temperatur und/oder Druckunterschied vor, so daß Dampf 4b ohne zusätzliche Zwangsmaßnahmen durch die Zuleitung 8 in den Hohlraum 7 und von dort über die Ableitung 9 zur Anzapfstelle 20 strömt. Dieser Dampf 4b nimmt über die Wandungen, insbesondere den Deckel 11, Wärme von der Turbinenwelle 1 auf, und bewirkt somit eine Kühlung der Turbinenwelle 1. Durch die Aufnahme der Wärme wird der Dampf 4b in dem Hohlraum 7 zwischenüberhitzt und kann somit weiterhin für den gesamten Dampfprozeß gegebenenfalls wirkungsgradsteigernd verwendet werden. Die Zuleitung 8 sowie die Ableitung 9 können konstruktiv einfach als Bohrungen ausgeführt sein.

Die Erfindung zeichnet sich durch eine Turbinenwelle aus, welche in einem thermisch hoch belasteten Einströmbereich einen Hohlraum aufweist, dem Fluid zur Kühlung zuführbar ist. Vorzugsweise ist das dem Hohlraum zugeführte Kühlfluid aus dem die Turbinenwelle antreibenden Gesamtstrom von Dampf oder Gas abgezweigt. Durch eine strömungstechnische Anbindung des Hohlraums an Bereiche, in denen unterschiedliche Druck- und/oder Temperaturzustände des Dampfes oder des Gases vorherrschen, ist ein stete ohne zusätzliche Zwangsmaßnahmen hervorgerufene Strömung durch den Hohlraum gewährleistet. Durch die Wandungen des Hohlraums findet ein Wärmeübergang von der Turbinenwelle auf das der Kühlung dienende Fluid, insbesondere Wasserdampf, statt, wodurch eine sichere Kühlung der Turbinenwelle sowie eine Zwischenüberhitzung des Kühlfluides erfolgt.

## Patentansprüche

1. Turbinenwelle (1), die sich entlang einer Hauptachse (2) erstreckt, mit einem Einströmbereich (3) für Aktionsfluid (4a), zumindest zwei untereinander sowie von dem Einströmbereich (3) axial beabstandete Ausnehmungen (5a,5b) zur Aufnahme zumindest einer jeweiligen Turbinenschaufel (6a, 6b), **dadurch gekennzeichnet daß** die Turbinenwelle einen dem Einströmbereich (3) zugeordneten Hohlraum (7) aufweist, welcher mit einer Zuleitung (8) und einer Ableitung (9) eines Teilstroms des Aktionsfluids als Kühlfluid (4b) verbunden ist, wobei die Zuleitung (8) stromab einer ersten Ausnehmung (5a) und die Ableitung (9) stromab einer weiter stromab angeordneten Ausnehmung (5b) an der Wellenoberfläche (12) mündet.

2. Turbinenwelle (1) nach Anspruch 1, bei der der Einströmbereich (3) zur Fluidstromteilung in Richtung der Hauptachse (2) in ihrem Mittelbereich (10) angeordnet ist.

3. Turbinenwelle (1) nach Anspruch 1 oder 2 in einer Dampfturbine (15), insbesondere einer zweiflutigen Mitteldruck-Teilturbine.

4. Turbinenwelle (1) nach Anspruch 3, bei der die Zuleitung (8) stromab einer ersten Laufschaufelreihe (16) und die Ableitung (9) stromab einer zweiten Laufschaufelreihe (17), die stromab der ersten Laufschaufelreihe (16) angeordnet ist, an der Wellenoberfläche (12) mündet.

5. Dampfturbine, insbesondere einflutige Mitteldruck-Teilturbine, mit einem Gehäuse (19) mit einer Turbinenwelle (1), die sich entlang der Hauptachse (2) erstreckt, mit einem Einströmbereich (3) für Aktionsfluid (4a), mit zumindest zwei untereinander sowie von dem Einströmbereich (3) axial beabstandete Ausnehmungen (5a,5b) zur Aufnahme zumindest einer jeweiligen Turbinenschaufel (6a, 6b), **dadurch gekennzeichnet daß** die Dampfturbine einen in der Turbinenwelle (1) angeordneten, dem Einströmbereich (3) zugeordneten Hohlraum (7) aufweist, welcher Hohlraum (7) mit einer Zuleitung (8) und einer Ableitung (9) eines Teilstroms des Aktionsfluids als Kühlfluid (4b) verbunden ist, wobei die Zuleitung (8) stromab einer ersten Ausnehmung (5a) an der Wellenoberfläche (12) mündet und die Ableitung (9) über einen Endbereich (18) der Turbinenwelle (1) in das Gehäuse (19) hinein und darin bis zu einem Bereich stromab einer weiter stromab angeordneten Ausnehmung (5b) geführt ist.

6. Turbinenwelle (1) nach Anspruch 5, die Ableitung (9) in eine stromab einer ersten Laufschaufelreihe (16) angeordneten Anzapfung (20) mündet.

7. Turbinenwelle (1) nach einem der vorhergehenden Ansprüche, bei der der Hohlraum (7) durch einen Deckel (11) verschlossen ist.

8. Turbinenwelle (1) nach einem der vorhergehenden Ansprüche, bei der die Zuleitung (8) und/oder die Ableitung (9) eine weitgehend axiale Bohrung (13) und eine weitgehend radiale Bohrung (14) aufweist bzw. aufweisen.

9. Verfahren zur Kühlung eines Einströmbereichs (3) einer in einer Turbine, insbesondere einer Dampfturbine (15), angeordneten Turbinenwelle (1), **dadurch gekennzeichnet daß** bei dem einem in der Turbinenwelle (1) angeordneten und dem Einströmbereich (3) zugeordneten Hohlraum (7) von der Wellenoberfläche (12) stromab einer ersten Laufschaufelreihe (16) ein Teilstrom des Aktionsfluids als Kühlfluid (4b) bei einem ersten Druckniveau zugeführt und über eine an der Wellenoberfläche (12) mündende Ableitung (9) aus der Turbinenwelle (1) bei einem zweiten gegenüber dem ersteren niedrigeren Druckniveau herausgeführt wird.

10. Verfahren nach Anspruch 9, bei dem in einer Dampfturbine (15) dem Hohlraum (7) als Kühlfluid (4b) ein Volumenstrom an Dampf von 1,0 % bis 4,0 %, insbesondere 1,5% bis 3%, des gesamten Frischdampfvolumenstroms zugeführt wird.

## Claims

1. Turbine shaft (1) which extends along a major axis (2), with a (inaudible) region (3) for action fluid (4a) and at least two recesses (5a, 5b), spaced axially apart from one another and from the inflow region (3), for receiving at least one respective turbine blade (6a, 6b), **characterized in that** the turbine shaft has a cavity (7) which is assigned to the inflow region (3) and which is connected to a delivery (8) and a discharge line (9) of a part-stream of the action fluid as cooling fluid (4b), the delivery line (8) issuing, downstream of a first recess (5a), and the discharge line (9), downstream of a recess (5b) arranged further downstream, on the shaft surface (12).

2. Turbine shaft (1) according to Claim 1, in which the inflow region (3) is arranged, for fluid-stream division in the direction of the major axis (2), in its middle region (10).

3. Turbine shaft (1) according to Claim 1 or 2 in a steam turbine (15), in particular a double-flow medium-pressure part-turbine.

4. Turbine shaft (1) according to Claim 3, in which the delivery line (8) issues, downstream of a first moving-blade row (16), and the discharge line (9), downstream of a second moving-blade row (17) arranged downstream of the first moving-blade row (16), on the shaft surface (12).

5. Steam turbine, in particular a single-flow medium-pressure part-turbine, with a casing (19) having a turbine shaft (1) which extends along the major axis (2), with an inflow region (3) for action fluid (4a), and with at least two recesses (5a, 5b), spaced axially apart from one another and from the inflow region (3), for receiving at least one respective turbine blade (6a, 6b), **characterized in that** the steam turbine has a cavity (7) which is arranged in the turbine shaft (1) and is assigned to the inflow region (3) and which is connected to a delivery line (8) and a discharge line (9) of a part-stream of the action fluid as cooling fluid (4b), the delivery line (8) issuing, downstream of a first recess (5a), on the shaft surface (12), and a discharge line (9) being led via an end region (18) of the turbine shaft (1) into the casing (19) and, in the latter, as far as a region downstream of a recess (5b) arranged further downstream.

6. Turbine shaft (1) according to Claim 5, in which the discharge line (9) issues into a tapping point (20) arranged downstream of a first moving-blade row (16).

7. Turbine shaft (1) according to one of the preceding claims, in which the cavity (7) is closed by means of a cover (11).

8. Turbine shaft (1) according to one of the preceding claims, in which the delivery line (8) and/or the discharge line (9) have/has a largely axial bore (13) and a largely radial bore (14).

9. Method for cooling an inflow region (3) of a turbine shaft (1) arranged in a turbine, in particular a steam turbine (15), **characterized in that** a part-stream of the action fluid is fed as cooling fluid (4b), at a first pressure level, from the shaft surface (12), downstream of a first moving-blade row (16), to a cavity (7) arranged in the turbine shaft (1) and assigned to the inflow region (3) and is led out of the turbine shaft (1), at a second pressure level lower than the first, via a discharge line (9) issuing on the shaft surface (12).

10. Method according to Claim 9, in which, in a steam turbine (15), a volume flow of steam of 1.0% to 4.0%, in particular 1.5% to 3%, of the total fresh-steam volume flow is fed as cooling fluid (4b) to the cavity (7).

## Revendications

1. Arbre (1) de turbine qui s'étend le long d'un axe (2) principal, et qui comprend une partie (3) d'afflux de fluide (4a) d'action, au moins deux évidements (5a, 5b) à distance axialement entre eux, ainsi que de la partie (3) d'afflux, de réception d'au moins respectivement une aube (6a, 6b) de turbine, **caractérisé en ce que** l'arbre de la turbine a une cavité (7) qui est associée à la partie (3) d'afflux et qui communique avec un conduit (8) d'entrée et un conduit (9) de sortie d'un courant partiel du fluide d'action servant de fluide (4b) de refroidissement, le conduit d'entrée (8) débouchant en aval d'une première cavité (5a) et le conduit (9) de sortie en aval d'une autre cavité (5b) plus en aval sur la surface (12) de l'arbre.

2. Arbre (1) de turbine suivant la revendication 1, dans lequel la partie (3) d'afflux est disposée pour la répartition du courant de fluide en direction de l'axe (2) principal dans sa partie (10) médiane.

3. Arbre (1) de turbine suivant la revendication 1 ou 2, dans une turbine (15) à vapeur, notamment dans une sous-turbine moyenne pression à deux flux.

4. Arbre (1) de turbine suivant la revendication 3, dans laquelle le conduit (8) d'entrée débouche sur la surface (12) de l'arbre en aval d'une première rangée (16) d'aubes mobiles et le conduit (9) de sortie en aval d'une deuxième rangée (17) d'aubes mobiles, qui est disposée en aval de la première rangée (16) d'aubes mobiles.

5. Turbine à vapeur, notamment sous-turbine moyenne pression à un seul flux, comprenant un carter (19) ayant un arbre (1) de turbine qui s'étend le long de l'axe (2) principal, une partie (3) d'afflux de fluide (4a) d'action, au moins deux évidements (5a, 5b) à distance axialement entre eux ainsi que de la partie (3) d'afflux, de réception d'au moins respectivement une aube (6a, 6b) de turbine, **caractérisée en ce que** la turbine à vapeur a une cavité (7) qui est disposée sur l'arbre (1) de la turbine, qui est associée à la partie (3) d'afflux et qui communique avec un conduit (8) d'entrée et avec un conduit (9) de sortie d'un courant partiel du fluide d'action servant de fluide (4b) de refroidissement, le conduit (8) d'entrée débouchant en aval d'une première cavité (5a) sur la surface (12) de l'arbre et le conduit (9) de sortie pénétrant par une partie (18) d'extrémité de l'arbre (1) de la turbine à l'intérieur du carter (19) et allant jusqu'à une partie en aval d'une cavité (5b) disposée plus en aval.

6. Turbine à vapeur (1) suivant la revendication 5, dans lequel le conduit (9) de sortie débouche dans un ajutage (20) placé en aval d'une première rangée (16) d'aubes mobiles.

7. Turbine à vapeur (1) suivant l'une des revendications précédentes, dans lequel la cavité (7) est fermée par un couvercle (11).

8. Turbine à vapeur (1) suivant l'une des revendications précédentes, dans lequel le conduit (8) d'entrée et/ou le conduit (9) de sortie a ou ont un trou (13) dans une grande mesure axial et un autre trou (14) dans une grande mesure radial.

9. Procédé de refroidissement d'une partie (3) d'afflux d'un arbre (1) de turbine disposé dans une turbine (15) à vapeur, **caractérisé en ce que** l'on envoie à une cavité (7) de la surface (12) de l'arbre qui est disposée dans l'arbre (1) de la turbine, qui s'est associée à la partie (3) d'afflux, en aval d'une première rangée (16) d'aubes mobiles, un courant partiel du fluide d'action servant de fluide (4b) de refroidissement à un premier niveau de pression et on le fait sortir de l'arbre (1) de la turbine à un deuxième niveau de pression plus bas que le premier par un conduit (9) de sortie débouchant sur la surface (12) de l'arbre.

10. Procédé suivant la revendication 9, dans lequel on envoie dans une turbine (15) à vapeur à la cavité (7), comme fluide (4b) de refroidissement, un courant en volume de vapeur représentant de 1,0 % à 4,0 % et notamment de 1,5 % à 3 % du courant total en volume de vapeur fraîche.
